# EUROPÄISCHE PATENTSCHRIFT

(11) **EP 3 144 419 B1**
(45) Veröffentlichungstag und Bekanntmachung des Hinweises auf die Patenterteilung: **29.08.2018**
(21) Anmeldenummer: 16189189.0
(22) Anmeldetag: 16.09.2016
(51) Int. Cl.: D01H 4/38

(54) **KANALPLATTENADAPTER UND OFFENENDSPINNVORRICHTUNG MIT EINEM KANALPLATTENADAPTER**
CHANNEL PLATE ADAPTER AND OPEN ENDED SPINNING MACHINE WITH A CHANNEL PLATE ADAPTER
ADAPTATEUR DE PLAQUES DE CANAL ET DISPOSITIF DE FILAGE À BOUT LIBRE COMPRENANT UN ADAPTATEUR DE PLAQUES DE CANAL

(30) Priorität: 21.09.2015 DE 102015115912
(43) Veröffentlichungstag der Anmeldung: 22.03.2017
(73) Patentinhaber: MASCHINENFABRIK RIETER AG, 8406 Winterthur (CH)
(72) Erfinder: KROHMER, Siegfried, 72660 Beuren (DE); WOLLINGER, Helmut, 73054 Eislingen/Fils (DE)
(74) Vertreter: Bergmeier, Werner

(56) Entgegenhaltungen:
- EP-A1- 0 311 988
- EP-A1- 0 979 888
- WO-A1-2005/100652
- DE-A1- 10 210 895
- DE-A1- 19 544 617
- DE-A1- 19 632 888
- DE-A1-102009 012 045
- DE-C1- 4 309 704
- US-A- 3 538 698

## Beschreibung

Die vorliegende Erfindung betrifft eine Offenendspinnvorrichtung sowie einen Kanalplattenadapter zum Einsatz in einen Deckel eines Rotorgehäuses einer Offenendspinnvorrichtung, wobei in dem Rotorgehäuse ein Rotor drehbar angeordnet ist. Der Kanalplattenadapter umfasst einen Ausgangsfaserkanal, welcher Fasern zum Rotor leitet, wobei die Fasern an einer Einlassseite des Ausgangsfaserkanals eintreten und aus dem die Fasern an einer Auslassseite des Ausgangsfaserkanals zum Rotor austreten.

Aus der DE 10 2009 012 045 A1 ist eine Offenendspinnvorrichtung mit einem Kanalplattenadapter bekannt. Die Offenspinnvorrichtung weist einen aus mehreren Kanalabschnitten bestehenden Faserleitkanal auf, wobei ein ausgangsseitiger Kanalabschnitt Bestandteil des Kanalplattenadapters ist. Der eingangsseitige Kanalabschnitt ist hingegen als Einsatz vorgesehen, der direkt in einem Auflösewalzengehäuse der Offenendspinnvorrichtung festlegbar ist. Zwischen dem im Kanalplattenadapter angeordneten, ausgangsseitigen Kanalabschnitt und dem in dem Auflösewalzengehäuse angeordneten, eingangsseitigen Kanalabschnitt ist ein Neigungswinkel vorgesehen, so dass sich zwischen diesen beiden Abschnitten ein für den Fasertransport vorteilhafter Knick ausbildet. Der ausgangsseitige Kanalabschnitt selbst ist jedoch gerade ausgebildet.

Auch die EP 0 979 888 A1 zeigt einen solchen Faserleitkanal, bei welchem ein erster, eingangsseitiger Abschnitt in dem Auflösewalzengehäuse und ein zweiter, ausgangsseitiger Abschnitt in einem auswechselbaren Kanalplattenadapter angeordnet ist. Zwischen den beiden Abschnitten ist dabei wiederum ein Knick vorgesehen, der in dem Kanalplattenadapter angeordnete, ausgangsseitige Abschnitt ist jedoch gerade ausgeführt.

Um auch bei einem Wechsel des Kanalplattenadapters stets einen optimalen Winkel zwischen den beiden Abschnitten einstellen zu können, wurde in der WO 2005/100652 A1 bereits vorgeschlagen, den ausgangsseitigen Kanalabschnitt im Kanalplattenadapter mittels eines Gelenks mit dem eingangsseitigen, im Auflösewalzengehäuse angeordneten Kanalabschnitt zu verbinden. Zum Einstellen eines geeigneten Winkels ist weiterhin das Auflösewalzengehäuse verstellbar.

Aus der DE 103 48 710 A1 ist ein Faserleitkanal zum pneumatischen Transport von Einzelfasern bekannt. Die Einzelfasern werden durch eine in einem Auflösewalzengehäuse rotierende Auflösewalze einer OffenendSpinnvorrichtung aus einem Vorlagefaserband ausgekämmt. Diese werden zu einem in einem unterdruckbeaufschlagbaren Rotorgehäuse mit hoher Drehzahl umlaufenden Spinnrotor transportiert, wobei der in einem Deckelelement zum Verschließen des Rotorgehäuses angeordnete Faserleitkanal eingangsseitig bezüglich seiner Breite auf die Garnitur der Auflösewalze abgestimmt ist. Die Eintrittsöffnung als auch die Austrittsöffnung des Faserleitkanals weisen dabei eine schlitzartige Form auf, wobei sich die maximale Ausdehnung der Eintrittsöffnung parallel zur Rotationsachse der Auflösewalze erstreckt und die maximale Ausdehnung der Austrittsöffnung des Faserleitkanals bezüglich der maximalen Ausdehnung der Eintrittsöffnung um 90°+/- 10° um eine Längsachse des Faserleitkanals gedreht angeordnet ist. Der Faserleitkanal ist dabei geschwungen und ist in sich verdreht. Nachteilig dabei ist, dass ein derartiger geschwungener Faserleitkanal schwieriger zu fertigen ist. Außerdem wird mit einem derartigen Faserleitkanal die Faserqualität nicht ausreichend erhöht.

Mittels des genannten Knicks zwischen dem eingangsseitigen und dem ausgangsseitigen Abschnitt sowie der geschwungenen Form soll ein möglichst tangentiales Auftreffen der Fasern auf die Faserrutschwand des Spinnrotors erreicht werden. Aus konstruktiven Gründen ist jedoch der Verlauf des Faserleitkanals in dem Auflösewalzengehäuse und dem Kanalplattenadapter oftmals weitgehend vorgegeben und mittels des Knicks nur in engen Grenzen variabel. Um auch bei kleinen Spinnrotoren noch ein möglichst tangentiales Aufspeisen der Fasern auf die Rutschwand zu ermöglichen, wird in der DE 102 10 895 A1 vorgeschlagen, den in dem Kanalplattenadapter angeordneten Abschnitt des Faserleitkanals ebenfalls mit einem Knick zu versehen, der den Faserleitkanal in Drehrichtung des Spinnrotors abknickt.

Aufgabe der vorliegenden Erfindung ist es somit, einen Faserkanal zu schaffen, der eine Qualität eines Garns einer Spinnmaschine verbessert.

Die Aufgabe wird gelöst durch einen Kanalplattenadapter zum Einsatz in einen Deckel eines Rotorgehäuses einer Offenendspinnvorrichtung und eine Offenendspinnvorrichtung mit den Merkmalen der unabhängigen Patentansprüche.

Vorgeschlagen wird ein Kanalplattenadapter zum Einsatz in einen Deckel eines Rotorgehäuses einer Offenendspinnvorrichtung. Dabei ist in dem Rotorgehäuse ein Rotor drehbar angeordnet.

Der Rotor dient dabei dazu, aus einzelnen Fasern ein Garn zu bilden. Dazu werden die Fasern durch eine einzige Rotoröffnung des Rotors in diesen eingebracht. In einer axialen Richtung des Rotors ist ein Rotorboden beabstandet zur Rotoröffnung angeordnet, der einen Innenraum des Rotors in einer axialen Richtung begrenzt. An einem Umfang des Rotors ist eine Rotorwand angeordnet, die eine Fasersammelrille aufweist, die mit einem größeren Radius als die Rotorwand ausgebildet ist. Durch eine Rotation des Rotors werden die Fasern zum einen durch den Rotor mitgenommen und/oder auf die Rotationsgeschwindigkeit des Rotors beschleunigt. Dabei treffen die Fasern zuerst auf eine Innenseite der Rotorwand. Durch die Rotation werden zum anderen Zentrifugalkräfte ausgebildet, die die Fasern entlang der Rotorwand in die Fasersammelrille leiten. In der Fasersammelrille verbinden sich die einzelnen Fasern zu einem Garn, das aus dem Rotor abgezogen und auf eine Spule aufgewickelt wird.

Die einzelnen Fasern können von einer Auflösewalze kommen, die aus einem Faserverband die einzelnen Fasern auskämmt.

Um die Fasern zum Rotor zu leiten, weist der Kanalplattenadapter einen Ausgangsfaserkanal auf, welcher die Fasern, die aus Richtung der Auflösewalze kommen, durch die Rotoröffnung in den Rotor leitet. Mit dem Ausgangsfaserkanal können die Fasern auf eine definierte Weise in den Rotor eingebracht werden. Beispielsweise kann mit dem Ausgangsfaserkanal eine Geschwindigkeit der in den Rotor eintretenden Fasern bestimmt werden.

Der Ausgangsfaserkanal weist dazu eine Einlassseite, an der die einzelnen Fasern in den Ausgangsfaserkanal eintreten, und eine Auslassseite, an der die einzelnen Fasern aus dem Ausgangsfaserkanal zu dem Rotor austreten, auf. Die Auslassseite des Ausgangsfaserkanals ist dabei von der Rotorwand beabstandet. Dieser Abstand liegt im Bereich von einigen Millimetern, beispielsweise im Bereich von 1 mm - 4 mm.

Erfindungsgemäß weist der Ausgangsfaserkanal zwischen der Einlass- und der Auslassseite einen Knick auf. Der Knick teilt dabei den Ausgangsfaserkanal in einen ersten Abschnitt, der zwischen Einlassseite und Knick ausgebildet ist, und einen zweiten Abschnitt, der zwischen Knick und Auslassseite ausgebildet ist. Die Fasern strömen also zuerst durch den ersten Abschnitt des Ausgangsfaserkanals und dann durch den zweiten Abschnitt des Ausgangsfaserkanals. Der Knick knickt dabei den zweiten Abschnitt des Ausgangsfaserkanals derart gegenüber dem ersten Abschnitt, dass der zweite Abschnitt gegen eine Drehrichtung des Rotors geknickt bzw. umgelenkt ist.

Der Kanalplattenadapter weist einen im Wesentlichen zylindrischen oder auch leicht kegelförmigen Grundkörper auf, an welchem jedoch verschiedene Fortsätze, die aus funktionellen oder konstruktiven Gründen erforderlich sind, angeformt sein können. Der Ausgangsfaserkanal durchsetzt den Grundkörper dabei schräg zur Mittelachse des Grundkörpers und mündet in der Mantelfläche des Grundkörpers nahe einer Stirnseite des Grundkörpers. Die Stirnseite des Grundkörpers, an welcher der Ausgangsfaserkanal mündet, bildet eine Innenseite des Kanalplattenadapters, während die der Innenseite gegenüberliegende Stirnfläche des Grundkörpers eine Außenseite des Kanalplattenadapters bildet. Da der Rotor von der Außenseite der Spinnvorrichtung her betrachtet bzw. von der Öffnung des Rotors her betrachtet in der Regel rechts herum dreht, kann der Knick somit auch als von der Außenseite des Kanalplattenadapters aus betrachtet nach links abknickend beschrieben werden.

Eine weitere Beschreibung des Knicks könnte es sein, dass der Knick den zweiten Abschnitt derart umleitet, dass dieser von einer Drehachse des Rotors weggeneigt ist.

Im Stand der Technik ist man üblicherweise danach bestrebt, dass der Ausgangsfaserkanal möglichst tangential an die Rotorwand herangeführt ist. Dies führt dazu, dass die einzelnen Fasern ebenfalls tangential auf die Rotorwand auftreffen und so nur eine geringe Richtungsänderung beim Auftreffen auf die Rotorwand erfahren. Dass soll beispielsweise verhindern, dass die einzelnen Fasern beim Aufprall auf die Rotorwand gestaucht werden. Außerdem sollen dadurch die einzelnen Fasern auf die, oder zumindest annähernd an die, Geschwindigkeit der Rotorwand beschleunigt werden.

Wenn jedoch der zweite Abschnitt des Ausgangsfaserkanals gegen die Drehrichtung des Rotors mittels des Knicks abgeknickt ist, wird erreicht, dass der zweite Abschnitt des Ausgangsfaserkanals in einem steileren bzw. "senkrechteren" Winkel auf der Rotorwand steht. Dabei können die einzelnen Fasern nicht so stark beschleunigt werden, als wenn die Fasern tangential eingespeist werden. Dies hat den Effekt, dass bei einem Austreten der einzelnen Fasern aus der Auslassseite des Ausgangsfaserkanals ein vorderer Teil der einzelnen Fasern zuerst mit der Rotorwand in Kontakt kommt und von dieser mitgezogen bzw. beschleunigt wird. Die Rotorwand weist dabei eine höhere (Rotations)Geschwindigkeit auf, als die einzelnen Fasern in dem Ausgangsfaserkanal und insbesondere als die Fasern in dem zweiten Abschnitt des Ausgangsfaserkanals. Somit wird der auf die Rotorwand auftreffende vordere Teil der Fasern durch die sich schneller bewegende Rotorwand beschleunigt, während ein hinterer Teil der einzelnen Fasern sich dabei noch im Ausgangsfaserkanal befindet und insbesondere eine geringere Geschwindigkeit als die Rotorwand aufweist. Außerdem ist besonders die Geschwindigkeit des hinteren Teils der einzelnen Fasern geringer als die Geschwindigkeit des vorderen Teils der einzelnen Fasern. Ein derartiger Geschwindigkeitsunterschied, bzw. eine derartige höhere Beschleunigung des vorderen Teils der einzelnen Fasern gegenüber dem hinteren Teil der einzelnen Fasern führt zu einer Streckung der einzelnen Fasern. Dadurch werden Ungleichmäßigkeiten aus den einzelnen Fasern gestreckt. Die einzelnen Fasern weisen nach einem derartigen Streckungsprozess eine höhere Gleichmäßigkeit auf, und bilden ein Garn mit einer höheren Garnqualität, wobei eine Reißfestigkeit erhöht ist.

Außerdem hat der Knick noch einen weiteren Effekt. Durch den Knick werden die einzelnen Fasern nicht mehr geradlinig durch den Ausgangsfaserkanal geleitet, sondern treffen, insbesondere im zweiten Abschnitt, nach dem Knick auf eine Innenwandung des Ausgangsfaserkanals. Dabei rutschen die einzelnen Fasern bis zur Auslassseite an dieser Innenwandung entlang. Dies erzeugt eine Reibung zwischen den einzelnen Fasern und der Innenwandung, was die einzelnen Fasern zusätzlich in deren Beschleunigung hemmt. Dadurch wird ein Geschwindigkeitsunterschied zwischen dem vorderen Teil der einzelnen Fasern, welche bereits durch den Rotor beschleunigt werden, und dem hinteren Teil der einzelnen Fasern, welche durch die Reibung zwischen Fasern und Innenwandung in deren Beschleunigung gehemmt werden, größer, so dass die einzelnen Fasern noch stärker gestreckt werden.

Die Fasern gelangen somit mit einer besonders guten Streckung bzw. Geradheit in den Rotor, wobei diese zu einem Garn mit einer höheren Qualität versponnen werden.

Ein dritter Effekt tritt auf, da die einzelnen Fasern beim Austreten aus dem Ausgangsfaserkanal an der Auslassseite über eine Kante, die zwischen der Auslassseite und der Innenwandung, an der die Fasern entlang rutschen, gezogen werden. Die Innenwandung, an der die einzelnen Fasern entlang rutschen, und die Rotorwand können dabei einen Winkel aufweisen. Die einzelnen Fasern werden beim Austreten aus dem Ausgangsfaserkanal um einen derartigen Winkel abgelenkt. Die einzelnen Fasern werden dabei um diesen Winkel über die Kante gezogen, so dass die Unregelmäßigkeiten aus den einzelnen Fasern geglättet werden.

Eine vorteilhafte Weiterbildung der Erfindung ist es, wenn der Kanalplattenadapter ein Abzugselement aufweist, mittels der ein durch den Rotor gebildetes Garn aus dem Rotor ausleitbar ist. Das Abzugselement kann dabei beispielsweise eine Abzugsdüse umfassen. Das Abzugselement kann beispielsweise koaxial zu der Drehachse des Rotors angeordnet sein, so dass das fertige Garn aus der Mitte des Rotors abgezogen werden kann.

Des Weiteren ist es von Vorteil, wenn der erste Abschnitt des Ausgangsfaserkanals, der zwischen dem Knick und der Einlassseite ausgebildet ist, zum zweiten Abschnitt einen Winkel zwischen 170° und 179° einschließt. Insbesondere kann der Winkel Werte zwischen 173° und 177° aufweisen. Vorzugsweise kann der Winkel auch einen Wert von 175,6° aufweisen. Mit einem derartigen Winkel kann einerseits ein günstiges Aufspeisen der Fasern auf die Rotorwand mit dem oben beschriebenen Effekt der Streckung erreicht werden und andererseits ein ungünstiges Aufprallen der einzelnen Fasern auf die Innenwandung des Ausgangsfaserkanals im Bereich des Knicks vermieden werden. Gerade ein derartiger Winkel führt dazu, dass die einzelnen Fasern in einem richtigen Maße gegen die Innenwandung strömen und auch dort entlang der Innenwandung zur Auslassseite rutschen.

Von Vorteil ist es außerdem, wenn der Ausgangsfaserkanal zwischen Einlass- und Auslassseite derart geknickt ist, dass der zweite Abschnitt in Richtung des Rotorbodens hin geneigt ist. Der zweite Abschnitt ist somit gegenüber dem ersten Abschnitt nicht nur in radialer Richtung des Grundkörpers des Kanalplattenadapters, sondern zusätzlich noch in einer weiteren Richtung, insbesondere in axialer Richtung des Grundkörpers, abgeknickt. Dadurch können die Fasern besser in den Rotor eingeleitet werden. Insbesondere erhalten die Fasern eine Geschwindigkeitskomponente, die von der Rotoröffnung weg- und zum Rotorboden hingerichtet ist. Damit werden die Fasern sicher auf die Rotorwand gespeist. Der Ausgangsfaserkanal weist dazu beispielsweise einen zweiten Knick auf, der beispielsweise orthogonal auf dem erfindungsgemäßen, ersten Knick steht, d.h. der zweite Knick knickt den Ausgangsfaserkanal beispielsweise ausschließlich in einer Ebene und der erste Knick knickt den Ausgangsfaserkanal ausschließlich in einer dazu orthogonalen Ebene. Außerdem kann der zweite Knick an einer beliebigen Stelle zwischen Einlass- und Auslassseite angeordnet sein. Dabei kann der zweite Knick auch an der gleichen Stelle angeordnet sein, wie der erste Knick.

Von Vorteil ist es auch, wenn der zweite Abschnitt gegenüber dem ersten Abschnitt des Ausgangsfaserkanals um einen Winkel zwischen 1° und 25° in Richtung des Rotorbodens hin geneigt ist. Insbesondere kann der Winkel zwischen 3° und 15° betragen. Damit werden die Fasern zuverlässig in den Rotor eingeführt, so dass diese in diesem verbleiben und nicht wieder durch die Rotoröffnung entweichen.

Ferner ist es von Vorteil, wenn der Ausgangsfaserkanal von der Einlassseite zur Auslassseite hin verjüngend ausgebildet ist. Dabei wird eine Strömungsgeschwindigkeit der in dem Ausgangsfaserkanal von der Einlassseite zur Auslassseite strömenden Luft gemäß dem Venturi-Effekt beschleunigt. Insbesondere weisen dabei die einzelnen Fasern an der Auslassseite die daraus resultierende höchste Beschleunigung und an der Einlassseite die daraus resultierende geringste Beschleunigung auf. Diese Beschleunigungsdifferenz führt ebenfalls zu einer Streckung der einzelnen Fasern in dem Ausgangsfaserkanal auf deren Weg von der Einlassseite zur Auslassseite, was beispielsweise Faserknicke aus den Fasern zieht, so dass die Garnqualität steigt.

Außerdem ist es vorteilhaft, wenn der Ausgangsfaserkanal an der Auslassseite eine Fläche zwischen 10 mm² und 30 mm² aufweist. Insbesondere kann die Fläche zwischen 18 mm² und 25 mm² betragen. Beispielsweise kann der Ausgangsfaserkanal an der Auslassseite einen runden Querschnitt mit einem Durchmesser von 5,5 mm aufweisen, so dass die Fläche 23,76 mm² beträgt. Damit kann das Verhältnis aus einer Faserdichte, die durch den Ausgangsfaserkanal strömt, und der Luftströmung vorteilhaft bestimmt werden.

Eine weitere vorteilhafte Weiterbildung der Erfindung ist es, wenn der Ausgangsfaserkanal einen schlitzförmigen Querschnitt aufweist. Dabei kann der schlitzförmige Querschnitt im Bereich des zweiten Abschnitts des Ausgangsfaserkanals, also zwischen Knick und Auslassseite, ausgebildet sein. Außerdem kann der Querschnitt auch einen elliptischen und/oder einen ovalen Querschnitt aufweisen. Damit kann die Form der Innenwandung, an der die einzelnen Fasern nach dem Knick entlang rutschen, angepasst werden.

Eine vorteilhafte Ausführung des Ausgangsfaserkanals mit einem schlitzförmigen, insbesondere einem elliptischen und/oder einem ovalen, Querschnitt ist es, wenn eine größte Innenausdehnung des Querschnitts bzw. eine größte Abmessung des Ausgangsfaserkanals, insbesondere der des zweiten Abschnitts, parallel zu einer Drehebene des Rotors orientiert ist. Der rotierende Rotor definiert eine Drehebene, die insbesondere parallel zur Rotoröffnung und/oder parallel zum Rotorboden angeordnet ist. Die Drehebene steht dabei auch senkrecht auf der Drehachse des Rotors. Die größte Innenausdehnung des Querschnitts ist beispielsweise bei einem elliptischen Querschnitt entlang der großen Halbachse angeordnet (und beträgt das Doppelte der großen Halbachse). Anders ausgedrückt ist der Ausgangsfaserkanal mit einem elliptischen und/oder ovalen Querschnitt derart orientiert, dass die größte Innenausdehnung des Querschnitts bzw. die größte Abmessung des Ausgangsfaserkanals im Wesentlichen senkrecht zu einer Mittelachse des zylindrischen Grundkörpers orientiert ist. Bei einer derartigen Anordnung rutschen die einzelnen Fasern an der Innenwandung des Ausgangsfaserkanals, insbesondere des zweiten Abschnitts, entlang, an dem der Ausgangsfaserkanal die größte Krümmung aufweist. Die einzelnen Fasern werden somit in diesem "Tal" der Innenwandung des Ausgangsfaserkanals komprimiert. Dies stellt beispielsweise eine Vorkomprimierung dar, worauf die Garnbildung in der Fasersammelrille des Rotors folgt. Die Qualität des so gesponnen Garns wird damit verbessert.

Eine alternative vorteilhafte Ausführung des Ausgangsfaserkanals mit einem schlitzförmigen, insbesondere einem elliptischen und/oder einem ovalen, Querschnitts ist es, wenn die größte Innenausdehnung des Querschnitts bzw. die größte Abmessung des Ausgangsfaserkanals senkrecht zur Drehebene des Rotors orientiert ist. Anders ausgedrückt ist der Ausgangsfaserkanal mit einem elliptischen und/oder ovalen Querschnitt derart orientiert, dass die größte Innenausdehnung des Querschnitts bzw. die größte Abmessung des Ausgangsfaserkanals im Wesentlichen in Richtung einer Mittelachse des zylindrischen Grundkörpers orientiert ist. Die größte Innenausdehnung des Querschnitts sowie die Drehebene sind wieder gleich wie in der gerade besprochenen Ausführung definiert. Wenn die größte Innenausdehnung des Querschnitts senkrecht auf der Drehebene steht, rutschen die einzelnen Fasern entlang der Innenwandung, die eine minimale Krümmung aufweist. Dadurch verteilen sich die einzelnen Fasern über einen größeren Bereich an der Innenwandung und erfahren dadurch eine höhere abbremsende Wirkung durch die Reibung zwischen den einzelnen Fasern und der Innenwandung.

Die einzelnen Fasern werden somit stärker in deren Beschleunigung gehemmt und können in Folge besonders gut durch die Rotorwand beschleunigt und gestreckt werden. Die Geradheit der einzelnen Fasern wird damit erhöht, was die Qualität des Garns verbessert.

Alternativ kann die größte Innenausdehnung des Querschnitts des Ausgangsfaserkanals, insbesondere des zweiten Abschnitts, auch schräg zur Drehebene des Rotors angeordnet sein. Dadurch können beispielsweise die einzelnen Fasern entlang der Innenwandung des Ausgangsfaserkanals in eine axiale Richtung des Rotors, beispielsweise in Richtung des Rotorbodens, verschoben werden.

Des Weiteren wird eine Offenendspinnvorrichtung einer Spinnmaschine, die einen Faserkanal zum Einleiten von Fasern in einen Rotor aufweist, vorgeschlagen. Der Rotor ist in einem Rotorgehäuse drehbar gelagert. Der Faserkanal umfasst ferner einen Eingangsfaserkanal, der in einem Auflösewalzengehäuse angeordnet ist, und einen Ausgangsfaserkanal, der in einem in einen Deckel des Rotorgehäuses einsetzbaren Kanalplattenadapter angeordnet ist. Der Ausgangsfaserkanal schließt dabei an den Eingangsfaserkanal an, so dass die Fasern zuerst durch den Eingangsfaserkanal und anschließend durch den Ausgangsfaserkanal zum Rotor geleitet werden.

Erfindungsgemäß ist dabei der Kanalplattenadapter nach der vorangehenden Beschreibung ausgebildet. Dadurch wird eine Garnqualität des aus einem Rotor austretenden Garns verbessert.

Eine vorteilhafte Weiterbildung der erfindungsgemäßen Offenendspinnvorrichtung ist es, wenn zwischen dem Eingangsfaserkanal und dem Ausgangsfaserkanal ein Übergangsknick ausgebildet ist. Dadurch werden bereits beim Übergang von Eingangs- zum Ausgangsfaserkanal die einzelnen Fasern an eine Innenwandung des Ausgangsfaserkanals geleitet. Daran erfahren diese eine Reibung und werden ebenfalls in deren Beschleunigung in dem Ausgangsfaserkanal gehemmt. Dadurch wird die Streckung der einzelnen Fasern verstärkt, was wieder zu einer höheren Garnqualität führt.

Es kann von Vorteil sein, wenn der Eingangsfaserkanal und der Ausgangsfaserkanal einen Winkel zwischen 155° und 180°, insbesondere zwischen 170° und 180°, einschließen. Dadurch können die einzelnen Fasern nach dem Übergangsknick in einem richtigen Maße an die Innenwandung geleitet werden. Vorzugsweise ist der Ausgangsfaserkanal gegenüber dem Eingangsfaserkanal in Drehrichtung des Rotors abgeknickt. Dies schließt aber nicht aus, dass bei manchen Rotordurchmessern dieser Winkel größer als 180° sein kann.

Weitere Vorteile der Erfindung sind in den nachfolgenden Ausführungsbeispielen beschrieben. Es zeigen:
- **Figur 1**: eine Draufsicht auf eine schematische Auflösewalze, ein Auflösewalzengehäuses, einen Faserkanal und einen Rotor und
- **Figur 2**: eine seitliche Schnittansicht eines Deckels zur Abdeckung eines Rotorgehäuses.

Figur 1 zeigt eine Draufsicht auf eine schematische Auflösewalze 10, ein Auflösewalzengehäuse 11, einen Faserkanal und einen Rotor 2. Die Auflösewalze 10 ist dabei drehbar in dem Auflösewalzengehäuse 11 angeordnet und löst einen hier nicht gezeigten Faserverband auf, so dass einzelne Fasern gebildet werden. In dem Auflösewalzengehäuse 11 ist ein Eingangsfaserkanal 12 angeordnet, der vorzugsweise als ein in das Auflösewalzengehäuse 11 einsetzbarer Einsatz 4 ausgebildet ist. An das Auflösewalzengehäuse 11 schließt ein Kanalplattenadapter 1 an, der einen Ausgangsfaserkanal 3 aufweist. Der Eingangsfaserkanal 12 geht dabei in den Ausgangsfaserkanal 3 über und beide zusammen bilden den Faserkanal, der die einzelnen Fasern von der Auflösewalze 10 zum Rotor 2 leitet. Der Ausgangsfaserkanal 3 weist ferner eine Einlassseite 5, an der die einzelnen Fasern vom Eingangsfaserkanal 12 in den Ausgangsfaserkanal 3 übertreten, und eine Auslassseite 6, an der die einzelnen Fasern den Ausgangsfaserkanal 3 verlassen und in den Rotor 2 gelangen, auf.

Der Kanalplattenadapter 1 wird dabei in einen hier nicht gezeigten Deckel eines Rotorgehäuses eingesetzt, der das Rotorgehäuse verschließt. Außerdem weist der Rotor 2 eine Fasersammelrille 13 (vgl. Figur 2) auf, in die die einzelnen Fasern durch Zentrifugalkräfte rutschen und sich zu einem Garn verbinden. Der Rotor 2 rotiert in einer Drehrichtung DR und erzeugt dadurch die Zentrifugalkräfte. Das fertige versponnene Garn wird durch ein hier nicht gezeigtes Abzugselement aus dem Rotor 2 geleitet. Einen wesentlichen Einfluss auf eine Qualität des gesponnenen Garns hat dabei die Qualität der in den Rotor 2 geleiteten einzelnen Fasern 4.

Um die Qualität des Garns zu erhöhen, weist der erfindungsgemäße Kanalplattenadapter 1 einen Knick 7 auf, der zwischen der Einlassseite 5 und der Auslassseite 6 angeordnet ist. Der Knick teilt dabei den Ausgangsfaserkanal 3 in einen ersten Abschnitt 8, der zwischen der Einlassseite 5 und dem Knick 7 ausgebildet ist, und einen zweiten Abschnitt 9, der zwischen Knick 7 und Auslassseite 6 ausgebildet ist. Die Fasern strömen somit zuerst durch den ersten Abschnitt 8 und anschließend durch den zweiten Abschnitt 9 des Ausgangsfaserkanals 3. Der Knick 7 ist dabei derart ausgebildet, dass der zweite Abschnitt 9 gegenüber dem ersten Abschnitt 8 entgegen der Drehrichtung DR des Rotors 2 geknickt ist. In dieser schematisch dargestellten Ausführung dreht sich der Rotor 2 im Uhrzeigersinn, wohingegen der Knick 7 derart ausgebildet ist, dass der zweite Abschnitt 9 entgegen des Uhrzeigersinns umgeknickt ist.

Der Weiteren schließt der erste Abschnitt 8 mit dem zweiten Abschnitt 9 einen Winkel α ein, der zwischen 170° und 179°, insbesondere zwischen 173° und 177°, vorzugsweise 175,6°, ausgebildet sein kann (zu beachten ist hier, dass der Winkel α in der Figur 1 zur besseren Illustration einen deutlich geringeren Wert aufweist).

Der Knick 7 führt dazu, dass die einzelnen Fasern beim Übergang vom ersten Abschnitt 8 in dem zweiten Abschnitt 9 des Ausgangsfaserkanals 3 an eine Innenwandung 14 des zweiten Abschnitts 9 laufen. Dabei rutschen die einzelnen Fasern entlang dieser Innenwandung 14 bis zur Auslassseite 6 des Ausgangsfaserkanals 3, was mit einer Reibung verbunden ist. Durch die Reibung zwischen den einzelnen Fasern und der Innenwandung 14 werden die einzelnen Fasern in einer Beschleunigung, die der rotierende Rotor 2 auf die einzelnen Fasern ausübt, gehemmt. Wenn die einzelnen Fasern aus der Auslassseite 6 des Ausgangsfaserkanals 3 austreten, erfahren diese an einem vorderen Teil, welcher bei den einzelnen Fasern der Fasersammelrille 13 zugerichtet ist, zuerst eine Beschleunigung durch den Rotor 2. Der Rotor 2 zieht sozusagen die einzelnen Fasern aus dem Ausgangsfaserkanal 3. An einem hinteren Teil, welcher bei den einzelnen Fasern von der Fasersammelrille 13 weggerichtet ist, werden diese jedoch durch die Reibung mit der Innenwandung 14 des zweiten Abschnitts 9 in der Beschleunigung gehemmt. Eine derartige Differenz zwischen der Beschleunigung am vorderen Teil der einzelnen Fasern und dem hinteren Teil der einzelnen Fasern führt zu einer Streckung der einzelnen Fasern 4. Diese Streckung führt zu einer Erhöhung der Qualität des anschließend gesponnenen Garns.

Ein weiterer Effekt ergibt sich durch den Knick 7, da die einzelnen Fasern beim Austreten aus der Auslassseite 6 über eine Kante 16 der Auslassseite 6 gezogen werden. Die Kante 16 ist dabei zwischen der Innenwandung 14, an der die einzelnen Fasern entlang rutschen, und der Auslassseite 6 angeordnet. Dadurch werden ebenfalls Unregelmäßigkeiten, wie z.B. Faserknicke, aus den einzelnen Fasern geglättet.

Zwischen dem Eingangsfaserkanal 12 und dem Ausgangsfaserkanal 3 ist des Weiteren ein Übergangsknick 15 angeordnet, wobei der Ausgangsfaserkanal 3, insbesondere dessen erster Abschnitt 8, mit dem Eingangsfaserkanal 12 einen Winkel β zwischen 155° und 180°, insbesondere zwischen 170° und 180°, einschließen kann. Dadurch können die einzelnen Fasern durch den Übergangsknick 15 an eine Innenwandung des ersten Abschnitts 8 des Ausgangsfaserkanals 3 geleitet werden, so dass die Beschleunigung der einzelnen Fasern im Ausgangsfaserkanal 3 weiter gehemmt wird. Dadurch wird die Qualität des gesponnen Garns weiter verbessert. In einer alternativen Ausführung des Kanalplattenadapters 1 und dem Auflösewalzengehäuse 11 könnte der Eingangsfaserkanal 12 sowie der Ausgangsfaserkanal 13 auch derart ausgebildet sein, dass der Winkel β einen Wert größer als 180° aufweist.

In Figur 2 ist eine seitliche Schnittansicht eines Kanalplattenadapters 1 und eines Ausschnitts eines Auflösewalzengehäuses 11 gezeigt. Der Kanalplattenadapter 1 weist den Ausgangsfaserkanal 3 auf, der die Einlassseite 5 und die Auslassseite 6 aufweist. Aus der Auslassseite 6 treten die einzelnen Fasern aus dem Ausgangsfaserkanal 3 aus. Ein Teil des Kanalplattenadapters 1 greift durch eine Rotoröffnung 18 in den Rotor 2 ein, so dass die einzelnen Fasern direkt in die Rotor 2 gelangen. Bei Austreten aus dem Ausgangsfaserkanal 3 treffen die einzelnen Fasern zunächst auf eine Rotorwand 19, die den Rotor 2 von innen begrenzt. Bei dem Auftreffen der einzelnen Fasern auf die Rotorwand 19, werden diese beschleunigt, da der Rotor 2 und somit die Rotorwand 19 eine höhere Umlaufgeschwindigkeit aufweisen als die einzelnen Fasern beim Austritt aus dem Ausgangsfaserkanal 3. Wie auch bereits in der Figur 1 beschrieben ist, rutschen die einzelnen Fasern an der Innenwandung 14 des Ausgangsfaserkanals 3 entlang zur Auslassseite 6. Eine zwischen einzelnen Fasern und Innenwandung 14 auftretende Reibung hemmt die Beschleunigung der einzelnen Fasern 4. Die beschleunigende Wirkung der Rotorwand 19 sowie die beschleunigungshemmende Wirkung der Innenwandung 14 (bzw. deren Reibung mit den einzelnen Fasern 4) führt zu einer Streckung der einzelnen Fasern 4. Dadurch werden Unregelmäßigkeiten aus den einzelnen Fasern "herausgezogen". Die Qualität des so gebildeten Garns wird erhöht.

Außerdem weist der Ausgangsfaserkanal 3 einen Winkel γ in Richtung eines Rotorbodens 17 auf. Der Ausgangsfaserkanal 3 ist mit dessen Auslassseite 6 somit dem Rotorboden 17 zugeneigt. Dadurch werden die einzelnen Fasern besser in den Rotor 2 eingeleitet. Insbesondere kann damit verhindert werden, dass durch den Richtungsimpuls der einzelnen Fasern in Richtung des Rotorbodens 17 die einzelnen Fasern aus der Rotoröffnung 18 entweichen.

In diesem Ausführungsbeispiel ist zwischen Eingangsfaserkanal 12 und dem Ausgangsfaserkanal 3 ein zweiter Knick 20 ausgebildet. Dieser zweite Knick 20 könnte allerdings auch zwischen der Einlassseite 5 und der Auslassseite 6 angeordnet sein. Insbesondere könnte der zweite Knick 20 auch an der Stelle des erfindungsgemäßen Knicks 7 (vgl. Figur 1) angeordnet sein.

Sind die einzelnen Fasern in der Fasersammelrille 13 angelangt, werden diese zu einem Garn versponnen und durch ein hier nicht gezeigtes Abzugselement aus dem Rotor 2 geleitet.

Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind.

### Bezugszeichenliste

- 1: Kanalplattenadapter
- 2: Rotor
- 3: Ausgangsfaserkanal
- 4: Einsatz
- 5: Einlassseite
- 6: Auslassseite
- 7: Knick
- 8: erster Abschnitt
- 9: zweiter Abschnitt
- 10: Auflösewalze
- 11: Auflösewalzengehäuse
- 12: Eingangsfaserkanal
- 13: Fasersammelrille
- 14: Innenwandung
- 15: Übergangsknick
- 16: Kante
- 17: Rotorboden
- 18: Rotoröffnung
- 19: Rotorwand
- 20: zweiter Knick
- α: Winkel zwischen dem ersten und dem zweiten Abschnitt
- β: Winkel zwischen Eingangsfaserkanal und Ausgangsfaserkanal
- γ: Winkel des Ausgangsfaserkanals in Richtung des Rotorbodens

## Patentansprüche

1. Offenendspinnvorrichtung einer Spinnmaschine mit einem in einem Rotorgehäuse der Offenendspinnvorrichtung drehbar gelagerten und eine Drehrichtung (DR) definierenden Rotor (2), mit einem Faserkanal zum Einleiten von Fasern in den Rotor (2), wobei der Faserkanal einen Eingangsfaserkanal (12), der in einem Auflösewalzengehäuse (11) der Offenendspinnvorrichtung angeordnet ist, und einen Ausgangsfaserkanal (3), der in einem in einen Deckel des Rotorgehäuses einsetzbaren Kanalplattenadapter (1) angeordnet ist und welcher Fasern zum Rotor (2) leitet, umfasst, wobei die Fasern an einer Einlassseite (5) des Ausgangsfaserkanals (3) eintreten und aus dem die Fasern an einer Auslassseite (6) des Ausgangsfaserkanals (3) zum Rotor (2) austreten, der Ausgangsfaserkanal (3) zwischen der Einlass- (5) und der Auslassseite (6) einen Knick (7) aufweist, wobei der Knick (7) den Ausgangsfaserkanal (3) in einen ersten Abschnitt (8), der zwischen Einlassseite (5) und Knick (7) ausgebildet ist, und einen zweiten Abschnitt (9), der zwischen Knick (7) und Auslassseite (6) ausgebildet ist, teilt, **dadurch gekennzeichnet, dass** der Knick (7) den zweiten Abschnitt (9) gegenüber dem ersten Abschnitt (8) entgegen der Drehrichtung (DR) des Rotors (2) abknickt.

2. Offenendspinnvorrichtung nach dem vorherigen Anspruch, **dadurch gekennzeichnet, dass** zwischen dem Eingangsfaserkanal (12) und dem Ausgangsfaserkanal (3) ein Übergangsknick (15) ausgebildet ist.

3. Offenendspinnvorrichtung nach einem der beiden vorherigen Ansprüche, **dadurch gekennzeichnet, dass** der Eingangsfaserkanal (12) und der Ausgangsfaserkanal (3), insbesondere der erste Abschnitt (8) des Ausgangsfaserkanals (3), einen Winkel (β) zwischen 155° und 180°, insbesondere zwischen 170° und 180°, einschließen, wobei vorzugsweise der Ausgangsfaserkanal (3) gegenüber dem Eingangsfaserkanal (12) in Drehrichtung (DR) des Rotors (2) abgeknickt ist.

4. Kanalplattenadapter zum Einsatz in einen Deckel eines Rotorgehäuses einer Offenendspinnvorrichtung gemäß einem der vorherigen Ansprüche, mit einem Ausgangsfaserkanal (3), welcher Fasern zum Rotor (2) leitet, wobei die Fasern an einer Einlassseite (5) des Ausgangsfaserkanals (3) eintreten und aus dem die Fasern an einer Auslassseite (6) des Ausgangsfaserkanals (3) zum Rotor (2) austreten, der Ausgangsfaserkanal (3) zwischen der Einlass- (5) und der Auslassseite (6) einen Knick (7) aufweist, wobei der Knick (7) den Ausgangsfaserkanal (3) in einen ersten Abschnitt (8), der zwischen Einlassseite (5) und Knick (7) ausgebildet ist, und einen zweiten Abschnitt (9), der zwischen Knick (7) und Auslassseite (6) ausgebildet ist, teilt, **dadurch gekennzeichnet, dass** der Knick (7) den zweiten Abschnitt (9) gegenüber dem ersten Abschnitt (8) entgegen einer Drehrichtung (DR) des Rotors (2) abknickt.

5. Kanalplattenadapter nach Anspruch 4, **dadurch gekennzeichnet, dass** der Kanalplattenadapter (1) ein Abzugselement, insbesondere eine Abzugsdüse, aufweist, mittels der ein durch den Rotor (2) gebildetes Garn aus dem Rotor (2) ausleitbar ist.

6. Kanalplattenadapter nach einem oder mehreren der vorherigen Ansprüche 4 und 5, **dadurch gekennzeichnet, dass** der erste Abschnitt (8) des Ausgangsfaserkanals (3) und der zweite Abschnitt (9) des Ausgangsfaserkanals (3) einen Winkel (α) zwischen 170° und 179°, insbesondere zwischen 173° und 177°, bevorzugt von 175,6°, einschließen.

7. Kanalplattenadapter nach einem oder mehreren der vorherigen Ansprüche 4 bis 6, **dadurch gekennzeichnet, dass** der Knick (7) den zweiten Abschnitt (9) des Ausgangsfaserkanals (3) gegenüber dem ersten Abschnitt (8) des Ausgangsfaserkanals (3) zusätzlich in Richtung eines Rotorbodens (17) hin abknickt.

8. Kanalplattenadapter nach Anspruch 7, **dadurch gekennzeichnet, dass** der zweite Abschnitt (9) des Ausgangsfaserkanals (3) gegenüber dem ersten Abschnitt (8) des Ausgangsfaserkanals (3) um einen Winkel zwischen 1° und 25°, insbesondere zwischen 3° und 15°, in Richtung des Rotorbodens (17) hin geknickt ist.

9. Kanalplattenadapter nach einem oder mehreren der vorherigen Ansprüche 4 bis 8, **dadurch gekennzeichnet, dass** der Ausgangsfaserkanal (3) von der Einlassseite (5) zur Auslassseite (6) hin verjüngend ausgebildet ist.

10. Kanalplattenadapter nach einem oder mehreren der vorherigen Ansprüche 4 bis 9, **dadurch gekennzeichnet, dass** der Ausgangsfaserkanal (3) an der Auslassseite (6) eine Querschnittsfläche zwischen 10 mm² und 30 mm², insbesondere zwischen 18 mm² und 25 mm², aufweist.

11. Kanalplattenadapter nach einem oder mehreren der vorherigen Ansprüche 4 bis 10, **dadurch gekennzeichnet, dass** der Ausgangsfaserkanal (3), insbesondere im zweiten Abschnitt (9) des Ausgangsfaserkanals (3) zwischen Knick (7) und Auslassseite (6), einen schlitzförmigen, insbesondere elliptischen und/oder ovalen, Querschnitt aufweist.

12. Kanalplattenadapter nach Anspruch 11, **dadurch gekennzeichnet, dass** eine größte Innenausdehnung des Querschnitts des Ausgangsfaserkanals (3) parallel zu einer Drehebene des Rotors (2) orientiert ist.

13. Kanalplattenadapter nach Anspruch 11, **dadurch gekennzeichnet, dass** eine größte Innenausdehnung des Querschnitts des Ausgangsfaserkanals (3) senkrecht zu einer Drehebene des Rotors (2) orientiert ist.

## Claims

1. Open-end spinning device of a spinning machine with a rotor (2), which is rotatably mounted in a rotor housing of the open-end spinning device and which defines a direction of rotation (DR), with a fiber channel for guiding fibers into the rotor (2), whereas the fiber channel comprises an input fiber channel (12), which is arranged in an opening roller housing (11) of the open-end spinning device, and an output fiber channel (3), which is arranged in a channel plate adapter (1) that is insertable into a cover of the rotor housing and which guides the fibers to the rotor (2), whereas the fibers enter at an inlet side (5) of the output fiber channel (3), from which the fibers exit at an outlet side (6) of the output fiber channel (3) to the rotor (2), the output fiber channel (3) features a bend (7) between the inlet side (5) and the outlet side (6), whereas the bend (7) splits the output fiber channel (3) into a first section (8), which is formed between the inlet side (5) and the bend (7), and a second section (9), which is formed between the bend (7) and the outlet side (6), **characterized in that** the bend (7) bends the second section (9) in respect of the first section (8) against the direction of rotation (DR) of the rotor (2).

2. Open-end spinning device according to the preceding claim, **characterized in that** a transition bend (15) is formed between the input fiber channel (12) and the output fiber channel (3).

3. Open-end spinning device according to one of the two preceding claims, **characterized in that** the input fiber channel (12) and the output fiber channel (3), in particular the first section (8) of the output fiber channel (3), enclose an angle (β) between 155° and 180°, in particular between 170° and 180°, whereas, preferably, the output fiber channel (3) is bent with respect to the input fiber channel (12) in the direction of rotation (DR) of the rotor (2).

4. Channel plate adapter for use in a cover of a rotor housing of an open-end spinning device according to one of the preceding claims, with an output fiber channel (3), which guides fibers to the rotor (2), whereas the fibers enter at an inlet side (5) of the output fiber channel (3) and from which the fibers exit at an outlet side (6) of the output fiber channel (3) to the rotor (2), and whereas the output fiber channel (3) features a bend (7) between the inlet side (5) and the outlet side (6), whereas the bend (7) splits the output fiber channel (3) into a first section (8), which is formed between the inlet side (5) and the bend (7), and a second section (9), which is formed between the bend (7) and the outlet side (6), **characterized in that** the bend (7) bends the second section (9) in respect of the first section (8) against the direction of rotation (DR) of the rotor (2).

5. Channel plate adapter according to claim 4, **characterized in that** the channel plate adapter (1) features a draw-off element, in particular a draw-off nozzle, by means of which a yarn formed by the rotor (2) can be led out of the rotor (2).

6. Channel plate adapter according to one or more of the preceding claims 4 and 5, **characterized in that** the first section (8) of the output fiber channel (3) and the second section (9) of the output fiber channel (3), enclose an angle (α) between 170° and 179°, in particular between 173° and 177°, preferably 175.6°.

7. Channel plate adapter according to one or more of the preceding claims 4 to 6, **characterized in that** the bend (7) bends the second section (9) of the output fiber channel (3) in respect of the first section (8) of the output fiber channel (3) also in the direction of a rotor base (17).

8. Channel plate adapter according to claim 7, **characterized in that** the second section (9) of the output fiber channel (3) in respect of the first section (8) of the output fiber channel (3) is bent by an angle between 1° and 25°, in particular between 3° and 15°, in the direction of the rotor base (17).

9. Channel plate adapter according to one or more of the preceding claims 4 to 8, **characterized in that** the output fiber channel (3) is formed in a tapered manner from the inlet side (5) to the outlet side (6).

10. Channel plate adapter according to one or more of the preceding claims 4 to 9, **characterized in that** the output fiber channel (3) at the outlet side (6) features a cross-section area measuring between 10 mm² and 30 mm², in particular between 18 mm² and 25 mm².

11. Channel plate adapter according to one or more of the preceding claims 4 to 10, **characterized in that** the output fiber channel (3), in particular in the second section (9) of the output fiber channel (3) between the bend (7) and the outlet side (6), features a slot-shaped cross-section in particular, an elliptical and/or oval cross-section.

12. Channel plate adapter according to claim 11, **characterized in that** a largest inner extension of the cross-section of the output fiber channel (3) is oriented parallel to a plane of rotation of the rotor (2).

13. Channel plate adapter according to claim 11, **characterized in that** a largest inner extension of the cross-section of the output fiber channel (3) is oriented perpendicular to a plane of rotation of the rotor (2).

## Revendications

1. Métier à tisser à bout libéré d'une machine à filer avec un rotor (2) monté de manière rotative dans un carter de rotor du métier à tisser à bout libéré et définissant un sens de rotation (DR), avec un canal de fibres pour introduire des fibres dans le rotor (2), dans lequel le canal de fibres comporte un canal d'entrée (12) de fibres, qui est disposé dans un carter (11) de cylindre défibreur du métier à tisser à bout libéré, et un canal de sortie (3) de fibres, qui est disposé dans un adaptateur (1) de plaque de canal pouvant être mis en place dans un capot du carter de rotor et qui conduit les fibres au rotor (2), dans lequel les fibres pénètrent par un côté d'entrée (5) du canal de sortie (3) de fibres et dont sortent les fibres par un côté de sortie (6) du canal de sortie (3) de fibres vers le rotor (2), le canal de sortie (3) de fibres présente un coude (7) entre le côté d'entrée (5) et le côté de sortie (6), dans lequel le coude (7) divise le canal de sortie (3) de fibres en un premier segment (8), qui est formé entre le côté d'entrée (5) et le coude (7), et un second segment (9), qui est formé entre le coude (7) et le côté de sortie (6), **caractérisé en ce que** le coude (7) coude le second segment (9) contre le sens de rotation (DR) du rotor (2) par rapport au premier segment (8).

2. Métier à tisser à bout libéré selon la revendication précédente, caractérisé en ce qu'un coude de transition (15) est formé entre le canal d'entrée (12) de fibres et le canal de sortie (3) de fibres.

3. Métier à tisser à bout libéré selon l'une des deux revendications précédentes, **caractérisé en ce que** le canal d'entrée (12) de fibres et le canal de sortie (3) de fibres, en particulier le premier segment (8) du canal de sortie (3) de fibres, délimitent un angle (β) compris entre 155° et 180°, en particulier entre 170° et 180°, dans lequel, de préférence, le canal de sortie (3) de fibres est coudé par rapport au canal d'entrée (12) de fibres dans le sens de rotation (DR) du rotor (2).

4. Adaptateur de plaque de canal pour la mise en place dans un capot d'un carter de rotor d'un métier à tisser à bout libéré selon l'une des revendications précédentes, avec un canal de sortie (3) de fibres, lequel conduit des fibres au rotor (2), dans lequel les fibres pénètrent par un côté d'entrée (5) du canal de sortie (3) de fibres et dont sortent les fibres par un côté de sortie (6) du canal de sortie (3) de fibres vers le rotor (2), le canal de sortie (3) de fibres présente un coude (7) entre le côté d'entrée (5) et le côté de sortie (6), dans lequel le coude (7) divise le canal de sortie (3) de fibres en un premier segment (8), qui est formé entre le côté d'entrée (5) et le coude (7), et un second segment (9), qui est formé entre le coude (7) et le côté de sortie (6), **caractérisé en ce que** le coude (7) coude le second segment (9) contre un sens de rotation (DR) du rotor (2) par rapport au premier segment (8).

5. Adaptateur de plaque de canal selon la revendication 4, **caractérisé en ce que** l'adaptateur (1) de plaque de canal comporte un élément de sortie, en particulier, une buse de sortie, à l'aide de laquelle un fil formé par le rotor (2) peut être extrait du rotor (2).

6. Adaptateur de plaque de canal selon l'une ou plusieurs des revendications 4 et 5 précédentes, **caractérisé en ce que** le premier segment (8) du canal de sortie (3) de fibres et le second segment (9) du canal de sortie (3) de fibres délimitent un angle (α) compris entre 170° et 179°, en particulier entre 173° et 177°, de préférence de 175,6°.

7. Adaptateur de plaque de canal selon l'une ou plusieurs des revendications 4 à 6 précédentes, **caractérisé en ce que** le coude (7) coude de surcroît le second segment (9) du canal de sortie (3) de fibres par rapport au premier segment (8) du canal de sortie (3) de fibres dans la direction d'un fond (17) du rotor.

8. Adaptateur de plaque de canal selon la revendication 7, **caractérisé en ce que** le second segment (9) du canal de sortie (3) de fibres est coudé par rapport au premier segment (8) du canal de sortie (3) de fibres d'un angle compris entre 1° et 25°, en particulier, entre 3° et 15°, dans la direction du fond (17) du rotor.

9. Adaptateur de plaque de canal selon l'une ou plusieurs des revendications 4 à 8 précédentes, **caractérisé en ce que** le canal de sortie (3) de fibres se présente sous une forme se rétrécissant du côté d'entrée (5) vers le côté de sortie (6).

10. Adaptateur de plaque de canal selon l'une ou plusieurs des revendications 4 à 9 précédentes, **caractérisé en ce que** le canal de sortie (3) présente sur le côté de sortie (6) une surface de section transversale comprise entre 10 mm² et 30 mm², en particulier, entre 18 mm² et 25 mm².

11. Adaptateur de plaque de canal selon l'une ou plusieurs des revendications 4 à 10 précédentes, **caractérisé en ce que** le canal de sortie (3) de fibres présente une section transversale en forme de fente, en particulier elliptique et/ou ovale, en particulier dans le second segment (9) du canal de sortie (3) de fibres entre le coude (7) et le côté de sortie (6).

12. Adaptateur de plaque de canal selon la revendication 11, caractérisé en ce qu'une dimension intérieure maximale de la section transversale du canal de sortie (3) de fibres est orientée parallèlement au plan de rotation du rotor (2).

13. Adaptateur de plaque de canal selon la revendication 11, caractérisé en ce qu'une dimension intérieure maximale de la section transversale du canal de sortie (3) de fibres est orientée perpendiculairement au plan de rotation du rotor (2).
